# EUROPÄISCHE PATENTSCHRIFT

(11) **EP 3 755 631 B1**
(45) Veröffentlichungstag und Bekanntmachung des Hinweises auf die Patenterteilung: **26.11.2025**
(21) Anmeldenummer: 19703678.3
(22) Anmeldetag: 05.02.2019
(51) Int. Cl.: B65B 43/36, B65B 43/30, B65B 43/12, B65B 1/02

(54) **FÜLLEINRICHTUNG UND VERFAHREN ZUM BEFÜLLEN VON SÄCKEN MIT JEWEILS EINEM UNVERSCHLOSSENEN OBEREN ENDE**
FILLING DEVICE AND METHOD FOR FILLING BAGS WITH A RESPECTIVE UNSEALED UPPER END
DISPOSITIF DE REMPLISSAGE ET PROCÉDÉ PERMETTANT DE REMPLIR DES SACS DOTÉS RESPECTIVEMENT D'UNE EXTRÉMITÉ SUPÉRIEURE NON FERMÉE

(30) Priorität: 19.02.2018 DE 102018202499; 25.04.2018 DE 102018206356
(43) Veröffentlichungstag der Anmeldung: 30.12.2020
(73) Patentinhaber: Windmöller & Hölscher KG, 49525 Lengerich (DE)
(72) Erfinder: PIEPER, Jonas, 49525 Lengerich (DE); HUIL, Oliver, 49525 Lengerich (DE); VOSS, Hans-Ludwig, 49525 Lengerich (DE); UDALLY, Ralf, 49525 Lengerich (DE)
(86) Internationale Anmeldenummer: PCT/EP2019/052681
(87) Internationale Veröffentlichungsnummer: WO 2019/158386

(56) Entgegenhaltungen:
- EP-A1- 1 201 539
- EP-A1- 1 201 545
- EP-A2- 0 293 615
- WO-A1-2008/140348
- WO-A1-2018/129229
- DE-A1- 1 511 755
- DE-A1- 3 639 494
- DE-U1- 7 824 437
- US-A- 4 923 064

## Beschreibung

Die Erfindung betrifft eine Fülleinrichtung zum Befüllen von Säcken mit jeweils einem unverschlossenen oberen Ende nach dem Oberbegriff des Patentanspruchs 1, ein Verfahren nach dem Oberbegriff des Anspruchs 16 sowie eine Form-Fill-Seal-Einrichtung nach dem Oberbegriff des Anspruchs 18.

Mit gattungsgemäßen Fülleinrichtungen werden Säcke, deren oberen Enden unverschlossen sind und die in der Regel hängend transportiert werden, von oben befüllt. Die Säcke sind dabei doppellagig, wobei die beiden Materiallagen einen Innenraum begrenzen, welcher ein Volumen für ein Füllgut bereitstellt. Die beiden Materiallagen können durch einfache Seitenkanten oder durch Seitenfalten miteinander verbunden sein. An den unteren Enden ist der Sack verschlossen. Hierzu kann eine die beiden Lagen und gegebenenfalls die Seitenfalten erfassende Schweißnaht erzeugt worden sein.

In einer bekannten Fülleinrichtung, wie sie in der EP 1 201 539 A1 beschrieben ist, ist eine Öffnungsstation in einer Füllstation angeordnet, so dass zwischen der Öffnungsstation und der Füllstation kein Transport notwendig ist. In der Öffnungsstation greift jeweils ein Öffnungsmittel an je eine Lage an. Beide Öffnungsmittel bewegen sich anschließend voneinander weg und nehmen die jeweilige Lage mit, so dass für die Füllstation und somit für das Füllgut der Innenraum des Sacks erreichbar ist. Dabei kann es passieren, dass die beiden Materiallagen derart stark aneinanderhaften, dass ein Öffnen des Sacks misslingt. Dabei löst sich ein Öffnungsmittel sich bei seiner Bewegung von der jeweiligen Lage. Ein Befüllen des Sacks ist damit nicht mehr möglich. Die Zuverlässigkeit des Öffnungsvorgangs lässt also zu wünschen übrig. Als Folge ist die Maschinenleistung, also die Anzahl der befüllten Säcke pro Zeiteinheit, reduziert.

Die EP 1 201 545 A1 zeigt eine Station zum vollständigen Öffnen von Säcken. Dieses vollständige Öffnen führt jedoch zu einer Leistungsverringerung der gesamten FFS-Maschine, in der diese Station eingebaut ist.

Die DE 36 39 494 A1 offenbart eine Öffnungsstation, die wie üblich innerhalb der Füllstation angeordnet ist. Die bereits beschriebenen Nachteile treten auch bei dieser Maschine in den Vordergrund.

Die EP 0 293 615 A2 zeigt eine Fülleinrichtung, mit welcher Säcke in einer Öffnungsstation vorgeöffnet werden, bevor diese zur Füllstation kommen. Diese Voröffnung hat jedoch den Zweck, die Außenkanten der Seitenfalten voneinander zu separieren, damit diese von Greifern ergriffen werden können. Der Aufbau mit vier Greifern ist sehr aufwändig.

Die DE 1 511 755 A1 hat eine Fülleinrichtung zum Inhalt, bei der in einer Voröffnungsstation die Säcke vorgeöffnet werden mit dem Zweck, dass Transportgreifer auch in den Sack hineingreifen können, um die Sackwände zu halten. Diese Transportgreifer fördern den Sack dann zur Füllstation. Dieses Vorgehen führt ebenfalls zu einer Verlangsamung des gesamten FFS-Verfahrens.

Die DE 78 24 437 U1 offenbart eine Voröffnungsstation, in der Sauger den Sack weit öffnen. Ein weites Öffnen kann jedoch dazu führen, dass sich die Sauger von den Sackwandungen lösen, so dass der Sack letztendlich herabrutscht und nicht mehr zur Füllstation transportiert werden kann.

Die Aufgabe der vorliegenden Erfindung ist es daher, eine Fülleinrichtung und ein Verfahren vorzuschlagen, bei denen das Öffnen der Säcke vor dem Befüllen mit einer höheren Zuverlässigkeit erfolgt.

Erfindungsgemäß wird diese Aufgabe durch sämtliche Merkmale des Anspruchs 1 gelöst. In den abhängigen Ansprüchen sind mögliche Ausgestaltungen der Erfindung angegeben.

Gemäß der vorliegenden Erfindung ist vorgesehen, dass die Fülleinrichtung wenigstens eine Lagenbewegungseinrichtung zum Bewegen der zumindest einen Lage des Sacks relativ zu der zumindest einen zweiten Lage umfasst, mit welcher auf die Lagen des Sacks einwirkbar ist, wobei die Lagenbewegungseinrichtung der Füllstation vorgeordnet ist. Dabei kann noch eine Transporteinrichtung zum Transportieren eines Sackes zur Füllstation vorgesehen sein, wobei mit der Transporteinrichtung die Säcke nacheinander von der Lagenbewegungseinrichtung zur Füllstation transportierbar sind.

Erfindungsgemäß ist weiterhin vorgesehen, dass die Lagenbewegungseinrichtung zumindest eine Saugeinrichtung umfasst, welcher außenseitig an einer Lage des Sackes angreift und dass zumindest eine Halteeinrichtung vorgesehen ist, mit welcher der Sack in der Lagenbewegungseinrichtung haltbar ist, wobei die Halteeinrichtung unterhalb der Saugeinrichtung an den Sack angreift, wobei sich die Anlagefläche der Halteeinrichtung an den Sack in Querrichtung erstreckt, wobei sich die Halteeinrichtung über mehr als 50 % der Sackbreite erstreckt, wobei die Halteeinrichtung zwei Haltebalken (42) umfasst, von denen jeweils einer an je eine Außenwand des Sackes (18) anlegbar ist.

Mit der Bewegung der beiden Lagen des Sackes zueinander wird demnach erreicht, dass die Haftung der beiden Lagen aneinander reduziert wird. Es ist dabei ausreichend, dass die Lagen im Bereich zwischen den Seitenfalten relativ zueinander bewegt werden, soweit Seitenfalten vorhanden sind. Auch ist es ausreichend, wenn mit der Lagenbewegungseinrichtung am oberen Ende des Sacks einwirkbar, wobei mit "oberen Ende" maximal 10% der Erstreckung des Sackes in seiner Längsachse von der oberen Kante aus nach unten gesehen gemeint ist.

Wenn nun ein auf diese Weise vorbereiteter Sack zur Füllstation transportiert und dort weiterverarbeitet wird, erfolgt die Öffnung des Sackes mit einer deutlich höheren Zuverlässigkeit im Vergleich mit Fülleinrichtungen des Standes der Technik.

In einer bevorzugten Ausführungsform der Erfindung ist es vorgesehen, dass die Haltebalken vor und/oder während der Einwirkung der Lagenbewegungseinrichtung ortsfest innerhalb der Fülleinrichtung verbleibt oder mit einem Hub von höchstens 15mm, vorzugsweise von höchstens 10mm, innerhalb der Fülleinrichtung in Richtung der Sacklängsachse bewegbar ist. Es ist also zum Bewegen der Lagen relativ zueinander vorzugsweise nicht vorgesehen, dass die Haltemittel sich bewegen. Damit entfällt ein mechanischer Aufwand. In der Regel ist der Abstand der Außenkanten eines Sackes, der von Haltemitteln gehalten wird, geringfügig kleiner als die nominelle Sackbreite, so dass sich die Lagen alleine aufgrund des Spiels relativ zueinander bewegen lassen. Es kann alternativ vorgesehen sein, dass die Haltemittel eine Bewegung in Richtung auf die Sacklängsachse vollführen, um das Spiel zu vergrößern. Dabei ist jedoch vorgesehen, dass die Bewegung der Haltemittel in Richtung auf die Sacklängsachse kleiner ist, als die Bewegung von Haltemitteln, welche den Sack zum Zwecke des Öffnens, etwa innerhalb der Füllstation, halten, wobei auch diese Haltemittel in der Füllstation in Richtung auf die Sacklängsachse bewegbar sind.

In einer weiteren, vorteilhaften Ausführungsform ist vorgesehen, dass die Lagenbewegungseinrichtung wenigstens eine Fluiddüse umfasst, mit welcher ein Strom eines Fluids auf das obere Ende des Sackes gebbar ist. Durch diesen Fluidstrom ist es beispielsweise möglich, im Bereich des oberen Randes zwischen die beiden Lagen des Sackes das Fluid einzubringen und so die vorhandenen Haftkräfte zu verringern. Der Fluidstrom führt dabei zu einer Bewegung der oberen Kante des Sackes, wobei sich die beiden Lagen des oberen Endes leicht voneinander wegbewegen. Oft entsteht dabei eine kleine Öffnung, in die der Fluidstrom in das Innere eintreten und die beiden Lagen noch etwas weiter voneinander entfernen kann.

Vorzugsweise ist das Fluid ein Gas, insbesondere Luft, wobei das Gas vorzugsweise unter Überdruck steht. Der Überdruck beträgt vorzugsweise zwischen 4 und 8 bar. Bei diesem Druck zeigt sich der erfindungsgemäße Effekt besonders gut. Eine Fluiddüse kann in diesem Fall als Luftdüse bezeichnet werden. Eine Fülleinrichtung ist häufig bereits an einem Druckluftsystem einer Werkhalle angeschlossen, so dass sich die Erfindung kostengünstig realisieren lässt. Der Luftdruck eines derartigen Druckluftsystems liegt in der Regel bei 6 bar, so dass der erfindungsgemäße Überdruck ohne weiteren Aufwand zur Verfügung steht.

Vorteilhaft ist es, wenn die wenigstens eine Fluiddüse derart positioniert und/oder ausgerichtet ist, dass der Fluidstrom eine Richtungskomponente in Richtung der Sacklängsachse umfasst. In dem Fall, in dem der Sack hängend (also lediglich dem Einfluss der Schwerkraft unterliegt) angeordnet ist, verläuft diese Richtungskomponente somit senkrecht nach unten. Vorzugsweise ist die Fluiddüse zudem so ausgerichtet, dass zumindest ein Teil des Fluidstroms genau auf die obere Kante des Sacks trifft. In diesem Fall führt der beschriebene Effekt besonders zuverlässig zu einer Relativbewegung der Lagen. Es kann eine Fluiddüse vorgesehen sein, die einen flächigen Fluidstrom erzeugt, dessen Breite also größer ist als die Dicke. In diesem Fall ist es bevorzugt, wenn die Fluiddüse und damit auch der Fluidstrom parallel zur und insbesondere in der Ebene des Sackes angeordnet ist. Dennoch ist die Fluiddüse vorzugsweise schräg zur Sackachse angeordnet. Einzelheiten hierzu sind der Figurenbeschreibung zu entnehmen. Vorteilhafterweise kann es jedoch auch vorgesehen sein, den Fluidstrom zumindest mit einer Komponente in Richtung orthogonal zu der Ebene, die durch den Sack aufgespannt wird, zu leiten. Mit anderen Worten drückt der Fluidstrom außenseitlich auf eine der beiden Lagen. Dadurch bewegt sich jedoch auch die zweite Lage, wobei sich jedoch beide Lagen relativ zueinander verschieben.

In einer vorteilhaften Ausgestaltung der Erfindung ist wenigstens eine Elektrode vorgesehen, mit welcher der Fluidstrom mit einer elektrischen Spannung beaufschlagbar ist. Die angelegte elektrische Spannung, die ausreichend groß ist, führt dazu, dass Atome oder Moleküle des Fluids Elektronen abgeben und dadurch eine elektrische Ladung erhalten. Mit anderen Worten wird der Fluidstrom ionisiert. Ein ionisierter Fluidstrom kann eine elektrische Aufladung zwischen den Lagen zumindest teilweise kompensieren und folglich elektrostatische Anziehungskräfte verringern. Im Ergebnis kann das Öffnen eines Sacks nochmals zuverlässiger erfolgen.

In weiterer Ausgestaltung ist die Elektrode stromabwärts des Fluidstroms der Fluiddüse nachgeordnet und vorzugsweise an dieser angeordnet oder direkt an dieser befestigt. Damit bilden die Fluiddüse und die Elektrode eine kompakte Einheit, welche nur einen geringen Bauraum beansprucht.

Vorteilhaft ist es weiterhin, wenn ein Ventil vorgesehen ist, mit welchem der Fluidstrom von einer Überdruckquelle durchleitbar und/oder unterbrechbar ist. In diesem Fall kann ein Fluidstoß erzeugbar sein bzw. erzeugt werden. Durch diesen Fluidstoß kann das obere Ende bzw. die obere Kante des Sacks in eine plötzliche und starke Bewegung versetzt werden, was das Lösen der beiden Lagen voneinander unterstützt und somit die Haftung zwischen den Lagen des Sacks herabsetzen kann. Dabei ist vorzugsweise die Zeitdauer des Aufrechterhaltens des Fluidstroms kurz zu halten, bevorzugt weniger als 1 Sekunden, insbesondere weniger als 500 Millisekunden (msec). Der Vorteil eines derart kurzen Fluidstroms ist es, dass höchstens eine festgelegte Menge des Fluids in den Sack eingetragen wird. Eine zu große Fluidmenge würde möglicherweise beim späteren Befüllvorgang zu Problemen führen.

Vorteilhaft ist es weiterhin, wenn eine Transporteinrichtung zum Transport des Sacks von der Lagenbewegungseinrichtung zur Füllstation vorgesehen ist und insbesondere während eines Transports des Sacks zur Füllstation das Innere des Sacks werkzeugfrei bleibt. Es kann somit auf ein Werkzeug, das in das Innere des Sacks eingreift, um diesen beim Transport zur Füllstation offen zu halten, verzichtet werden. Insbesondere liegen die zumindest zwei Lagen des Sacks während des Transports im Wesentlichen aufeinander. Damit wird erreicht, dass sich die Lagen des Sacks wieder aufeinander legen, so dass möglichst kein Fluid im Sackinneren verbleibt und auch keine Umgebungsluft in das Sackinnere gelangt Da sich die Haftung der beiden Lagen aneinander durch das kurzzeitige Bewegen der Lagen relativ zueinander bereits reduziert haben, ist ein erneutes Öffnen vor dem Befüllen zuverlässig möglich.

Gemäß der Erfindung ist es weiterhin vorgesehen, dass die Lagenbewegungseinrichtung zumindest eine Saugeinrichtung umfasst, welche außenseitig an einer Lage des Sacks angreift. Insbesondere können zwei Saugeinrichtungen vorgesehen sein. Mit einer solchen Saugeinrichtung ist es möglich, die Lagen des Sackes auseinander zu ziehen und somit das Einleiten eines Fluidstroms zur Reduzierung der Haftung zwischen den beiden Lagen zu unterstützen. Zumindest Teile der Saugeinrichtung sind dabei vorzugsweise von der ursprünglichen Ebene des Sacks weg bewegbar. Dazu kann beispielsweise zumindest ein Hebel dienen, an denen der Sauger angeordnet ist. Es kann jedoch auch vorteilhaft sein, dass das Bauteil oder die Bauteile, an denen der Sauger angeordnet ist, zumindest während der Bewegung der Lagen relativ zueinander ortsfest verbleibt. Damit kann der mechanische Aufwand, welcher zum Bewegen der Lagen des Sackes nötig werden könnte, minimiert werden.

Vorzugsweise ist vorgesehen, dass die Saugeinrichtung die obere Kante berührt oder sogar mit der oberen Kante des Sacks überlappt. Mit anderen Worten ist der Sauger möglichst nah am oberen Rand des Sacks zu positionieren, so dass die Sauger und der optionale Fluidstrom optimal zusammenwirken können. Insbesondere ist der Sauger in horizontaler Richtung der Sackebene in einem Bereich positioniert, in welchem der Fluidstrom auf die obere Kante des Sacks trifft.

Besonders bevorzugt ist es, wenn auf jeder Seite des Sackes zumindest eine Saugeinrichtung vorgesehen ist, so dass beide Lagen aktiv voneinander weg bewegbar sind. Vorzugsweise sind dabei die Saugeinrichtungen in der Ebene des Sacks zueinander versetzt, insbesondere in horizontaler Richtung dieser Ebene. Damit wird verhindert, dass, wenn beide Sauger nicht einen gleichen Unterdruck aufbringen, der Sack von einem der beiden Sauger abgelöst wird.

Die zumindest eine Saugeinrichtung kann vorteilhafterweise als Faltenbalgsauger ausgestaltet sein. Ein Faltenbalgsauger ist ein Sauger, der sich durch eine oder mehrere Falten auszeichnet. Ist dieser Sauger an einem Gegenstand, im vorliegenden Fall an einem Sack, angelegt, so kann er keine Umgebungsluft mehr einsaugen, wenn ein Unterdruck an dem Sauger anliegt. Folglich verkürzt der Faltenbalgsauger automatisch seine Länge, da der Unterdruck dafür sorgt, dass das Innenvolumen ebenfalls eine Druckverringerung erfährt. Diese Druckverringerung wird durch die Verkleinerung des Innenvolumens, insbesondere einer Längenverkürzung, ausgeglichen. Eine Längenverkürzung führt jedoch zum gegenseitigen Entfernen der Lagen des Sacks. Die Bewegungsreichweite eines Faltenbalgsaugers kann dabei gering sein, insbesondere weniger als 20mm, insbesondere weniger als 10mm, was jedoch zum Bewegen der Lagen relativ zueinander und somit zur weiteren Reduzierung der Haftkräfte ausreichend ist. Vorzugsweise ist ein Faltenbalgsauger aus einem elastomeren Material gefertigt, so dass sich dieser nach dem Aufheben des Unterdrucks, also dem Trennen von einer Unterdruckquelle, wieder ähnlich einer Druckfeder wieder ausdehnt und seine ursprüngliche Form annimmt. Somit ist ein Faltenbalgsauger ein kostengünstiges, einfach handzuhabendes Mittel, um die vorliegende Erfindung weiterzubilden. Von Vorteil ist es außerdem, dass zumindest Teile des Faltenbalgsaugers ortsfest in der Lagenbewegungseinrichtung verbleiben, zumindest in dem Zeitraum, in dem die Bewegung der beiden Lagen des Sacks relativ zueinander durchführbar ist.

Erfindungsgemäß ist zumindest eine Halteeinrichtung vorgesehen, mit welcher der Sack in der Lagenbewegungseinrichtung haltbar ist. Diese kann eine zusätzliche Halteeinrichtung sein oder identisch mit den bereits oben erwähnten Haltemitteln sein. Bevorzugt umfasst die Halteeinrichtung eine Hebelanordnung, so dass eine Öffnungs- und Schließbewegung ermöglicht wird. Mit einer Halteeinrichtung wird der Sack in der Lagenbewegungseinrichtung ortsfest gehalten, so dass beispielsweise der Fluidstrom auch genau auf das obere Ende des Sacks gerichtet ist. Eine Halteeinrichtung kann auch vorteilhaft sein, damit eine zuführende Transporteinrichtung den Sack innerhalb der Lagenbewegungseinrichtung loslassen kann, noch bevor die Transporteinrichtung der Füllstation den Sack ergreift.

Insbesondere kann die Halteeinrichtung wenige Zentimeter, maximal 10 cm, bevorzugt maximal 5 cm und insbesondere maximal 2cm unterhalb der oberen Sackkante an den Sack angreifen, insbesondere direkt unterhalb der Saugeinrichtung. Da die Halteeinrichtung die beiden Lagen des Sacks zusammengedrückt hält, kann so ein zu starker Fluideintrag in das Innere des Sacks verhindert, was wiederum das spätere Befüllen des Sacks erleichtert. Jedoch sollte die Halteeinrichtung auch in vertikaler Richtung mindestens 5mm unterhalb der oberen Sackkante angreifen, um eine Relativbewegung der Lagen zu ermöglichen.

Vorteilhaft ist es, wenn die zumindest eine Halteeinrichtung balkenförmig ausgebildet ist. Dabei kann sich die Anlagefläche der Halteeinrichtung an den Sack in der Sackebene in horizontaler Richtung erstrecken. Diese Richtung kann auch als Querrichtung bezeichnet werden. Dabei erstreckt sich die Halteeinrichtung über einen Großteil der Sackbreite, wobei unter "Großteil" ein Anteil von mehr als 50% verstanden wird. Um jedoch trotz dieser großen Erstreckung noch ein Öffnen des Sackes zuverlässig zu ermöglichen, kann es vorgesehen sein, dass die Halteeinrichtung eine Unterbrechung und/oder eine Aussparung umfasst. Vorzugsweise ist diese im Wesentlichen senkrecht unterhalb der Saugeinrichtung und/oder unterhalb der Stelle, an der der Fluidstrom auf das obere Ende des Sacks trifft, angeordnet.

In einer weiteren vorteilhaften Ausführungsform der Erfindung ist in der Lagenbewegungseinrichtung eine Einrichtung zur Kühlung einer Bodenschweißnaht vorgesehen. Mit anderen Worten ist es vorteilhaft, eine kombinierte Lagenbewegungs- und Bodennahtkühlstation vorzusehen. Während die Lagen des oberen Endes des Sackes mit den erfindungsgemäßen Einrichtungen relativ zueinander bewegt werden, ist das untere Ende frei. Es bietet sich daher an, die Zeit, die zum Bewegen der Lagen am oberen Ende des Sacks benötigt wird, zu einem weiteren Bearbeitungsschritt zu nutzen. Bevorzugt ist dies die Kühlung der Bodenschweißnaht des Sacks. Bevorzugt umfasst die Kühleinrichtung zumindest eine Kühlbacke, welche vorzugsweise zur Anlage an zumindest eine der beiden Lagen des Sacks schwenkbar im Maschinenrahmen angeordnet. Die Kühlbacke kann sich dabei über die Breite des Sacks erstrecken. Weiterhin ist es vorteilhaft, wenn die Kühlbacke von einem weiteren Fluid, bevorzugt von einer Flüssigkeit durchflossen oder mit dieser beaufschlagt wird. Alternativ oder zusätzlich kann die Kühleinrichtung Blasdüsen umfassen, mit welchen ein Gas, das insbesondere gekühlt ist, auf die untere Schweißnaht des Sacks gegeben wird.

Die oben genannte Aufgabe wird ferner auch gelöst durch ein Verfahren nach dem Anspruch 16. Das Verfahren von Säcken mit jeweils einem unverschlossenen oberen Ende und zumindest zwei aufeinander liegenden Lagen, bei dem das Befüllen in einer Füllstation erfolgt ist erfindungsgemäß wobei mit wenigstens einer Lagenbewegungseinrichtung auf zumindest eine Lage des Sacks eingewirkt wird, um diese Lage relativ zu der zumindest einen zweiten Lage zu bewegen, wobei die Lagenbewegungseinrichtung der Füllstation vorgeordnet ist, dadurch gekennzeichnet, dass mit zumindest einer Saugeinrichtung der Lagenbewegungseinrichtung außenseitig an einer Lage des Sackes angegriffen wird und mit zumindest einer Halteeinrichtung der Sack in der Lagenbewegungseinrichtung gehalten wird, wobei die Halteeinrichtung unterhalb der Saugeinrichtung an den Sack angreift, wobei sich die Anlagefläche der Halteeinrichtung an den Sack in Querrichtung erstreckt, wobei sich die Halteeinrichtung über mehr als 50 % der Sackbreite erstreckt. wobei die Halteeinrichtung zwei Haltebalken (42) umfasst, von denen jeweils einer an je eine Außenwand des Sackes (18) angelegt wird.

Mit dem erfindungsgemäßen Verfahren werden dabei die gleichen Vorteile erzielt, die bereits oben im Zusammenhang mit der erfindungsgemäßen Abfülleinrichtung beschrieben worden sind.

Die genannte Aufgabe wird ferner gelöst durch eine Form-Fill-Seal-Einrichtung gemäß dem Anspruch 18, welche
- eine Sackbildungseinrichtung, mit welcher aus einem Schlauchmaterial nacheinander Schlauchstücke vereinzelbar sind, deren untere Enden mit jeweils einem Boden versehbar sind, um oben offene Säcke zu bilden,
- eine Fülleinrichtung zum sukzessiven Abfüllen eines Produkts in die Säcke,
- eine Verschließeinrichtung, mit welcher die oberen Öffnungen der Säcke verschließbar sind,
- Halteeinrichtungen, mit welchen die Säcke innerhalb wenigstens einer der vorgenannten Einrichtungen haltbar ist,
- Transporteinrichtungen, mit welchen die Säcke zwischen den einzelnen vorgenannten Einrichtungen einzeln verbringbar sind,
umfasst und sich erfindungsgemäß dadurch auszeichnet, dass die Fülleinrichtung wie oben beschrieben ausgebildet ist.

Mit einer solchen Form-Fill-Seal-Einrichtung sind die gleichen Vorteile erreichbar, wie sie im Zusammenhang mit einer erfindungsgemäßen Fülleinrichtung bereits beschrieben wurden. In der erfindungsgemäßen Form-Fill-Seal-Einrichtung werden die Säcke in jeweils separaten Einrichtungen, die häufig auch als Stationen bezeichnet werden, erzeugt, befüllt und verschlossen, wobei sie aufgrund der Transport- und Halteeinrichtungen innerhalb der Form-Fill-Seal-Einrichtung niemals ungeführt sind.

Weitere Vorteile, Merkmale und Einzelheiten der Erfindung gehen aus der nachfolgenden Beschreibung hervor, in der unter Bezugnahme auf die Figuren verschiedene Ausführungsbeispiele im Einzelnen erläutert sind. Dabei können die in den Ansprüchen und in der Beschreibung erwähnten Merkmale jeweils einzeln für sich oder beliebige Kombinationen erwähnter Merkmale erfindungswesentlich sein. Im Rahmen der gesamten Offenbarung gelten Merkmale und Einzelheiten, die im Zusammenhang mit dem erfindungsgemäßen Verfahren beschrieben sind, selbstverständlich auch im Zusammenhang mit der erfindungsgemäßen Fülleinrichtung und/oder Form-Fill-Seal-Einrichtung und jeweils umgekehrt, so dass bezüglich der Offenbarung zu den einzelnen Aspekten der Erfindung stets wechselseitig Bezug genommen wird beziehungsweise werden kann. Die einzelnen Figuren zeigen:
- Fig. 1: Seitenansicht einer FFS-Maschine, welche die erfindungsgemäße Fülleinrichtung umfasst.
- Fig. 2: Detailansicht einer erfindungsgemäßen Fülleinrichtung
- Fig. 3: Ansicht III - III der Figur 2
- Fig. 4: Ansicht IV - IV der Figur 3

Die **Figur 1** zeigt eine Form-Fill-Seal-Maschine 1, oft kurz FFS-Maschine genannt, die zum Formen, Füllen und Schließen von Säcken geeignet ist und in welcher die erfindungsgemäße Fülleinrichtung sich bevorzugt vorsehen lässt. Diese Vorrichtung 1 umfasst einen Tragarm 2, auf welchem ein Wickel 3 mit schlauchförmiger Folie 4 aufliegt. Die schlauchförmige Folie 4 weist vorzugsweise in Figur 1 nicht dargestellte Seitenfalten auf. Die Transportwalzen 5, die zum Teil auch angetrieben sein können, sorgen für eine in der Regel kontinuierliche Abwicklung der schlauchförmigen Folie 4. Der durch eine Kolben-Zylinder-Einheit 10 mit einer Last beaufschlagte Hebel 9, welcher eine Umlenkwalze 6 trägt und insgesamt häufig als Tänzereinrichtung bezeichnet wird, und die Transportwalze 7, 8 sowie das Vorschubrollenpaar 15 sorgen insgesamt auf an sich bekannte Weise dafür, dass die schlauchförmige Folie 4 auf ihrem weiteren Transportweg intermittierend weiterbewegt wird. Die Transportwalze 8a ist Bestandteil einer Registervorrichtung 29, mit welcher die Länge des Transportweges der schlauchförmigen Folie 4 an das Format der späteren Säcke 27 angepasst werden kann. Dazu ist die Transportwalze 8a relativ zur Vorrichtung 1 verschieblich angeordnet. Zum Verschieben steht ein händisch oder elektromotorisch betriebener und an sich bekannter Spindeltrieb zur Verfügung.

Mit dem Vorschubrollenpaar 15 wird die schlauchförmige Folie 4 durch die Schweißbacken 33 einer Querschweißstation 13 und durch eine Querschneidestation 16 hindurch geschoben. Die Werkzeuge der Querschweißstation 13 und der Querschneidestation 16 können auf nicht näher beschriebene Weise, beispielsweise durch eine Parallelogrammanordnung 14, in Ebenen orthogonal zur Vorschubrichtung der schlauchförmigen Folie 4 auf diese zu und von dieser weg bewegt werden. Nachdem die Greifer 17 die schlauchförmige Folie 4 ergriffen haben, wird oberhalb der Greifer 17 ein Schlauchstück 18 in der Querschneidestation 16 von der schlauchförmigen Folie 4 abgetrennt. Zeitgleich wird oberhalb der Schnittkante an der schlauchförmigen Folie 4 in der Querschweißstation 13 eine Querschweißung angebracht, welche den Boden des im nächsten Arbeitstakt der Vorrichtung 1 zu bildenden Schlauchstücks 18 darstellt. Dementsprechend werden in der Querschweißstation 13 Bodennähte erzeugt. Allgemein kann die Herstellung der Kopf- oder Bodennähte jedoch nicht nur, auch wenn vorzugsweise, durch eine Querschweißung erfolgen, sondern es sind auch weitere Fügeverfahren, etwa das Kleben, denkbar.

Die Greifer 17 befördern das Schlauchstück 18 zu einem Übergabepunkt, an dem weitere Greifer 19 das Schlauchstück 18 erfassen und zu einer Füllstation 20 transportieren.

Dieser Übergabepunkt ist die Lagenbewegungseinrichtung 30 der erfindungsgemäßen Fülleinrichtung. Diese Lagenbewegungseinrichtung 30 kann optional mit einer Bodenkühlvorrichtung 31 zusammenwirken. Weitere Einzelheiten, Aufbau und Funktion der Lagenbewegungseinrichtung werden weiter unten im Zusammenhang mit weiteren Figuren gezeigt.

In der Füllstation wird das Schlauchstück 18 an stationäre Greifer 21 übergeben und von den Saugern 22 geöffnet, so dass das Produkt, welches durch die Abfülleinrichtung 23 geleitet wird, in das Schlauchstück 18 gelangen kann. Das Schlauchstück 18 liegt dabei mit seinem unteren Ende auf einem Transportband 24 auf, so dass das Schlauchstück 18 während des Befüllvorgangs nicht übermäßig entlang seiner Längskanten belastet wird. Weitere Greifer 25 befördern das befüllte Schlauchstück zur Kopf- oder Bodennahtschweißstation 26, in der das Schlauchstück 18 mit einer Kopf- bzw. Bodenschweißnaht verschlossen wird und so einen fertigen Sack 27 bildet. Auch das Verschließen des Schlauchstücks 18 in seinem Kopfbereich kann durch ein anderes Fügeverfahren erfolgen. Der fertige Sack 27 wird von dem Transportband 24 aus der Vorrichtung 1 heraus geführt. Hierbei ist der Sack 27 in der Regel sehr viel höher (in y-Richtung) als breit (in x-Richtung).

Die Figur 2 zeigt nun detaillierter einige wichtige Merkmale der erfindungsgemäßen Fülleinrichtung. Ganz rechts ist ein fertiger Sack zu erkennen, der beispielsweise mittels der Querschneidestation 16 und der Querschweißstation 13 hergestellt wurde. Mittels der Greifer 17 kann dieser Sack 18 der Fülleinrichtung 40 zur Verfügung gestellt werden. Dabei gelangt der Sack 18 zunächst in die Lagenbewegungseinrichtung 30. Hier ist zunächst eine Halteeinrichtung 41 vorgesehen, mit welcher der Sack 18 haltbar ist beziehungsweise gehalten wird. Erfindungsgemäß ist die Halteeinrichtung 41 durch zwei Haltebalken 42 verkörpert, von denen sich jeweils einer an je eine Außenwand des Sacks anlegt. Hierzu kann ein mit dem Maschinengestell verbundener Hebelmechanismus vorgesehen sein, so dass eine Öffnungs- und Schließbewegung ermöglicht wird. Sobald der Sack 18 von der Halteeinrichtung 41 gehalten wird, können die Greifer 17 sich von dem Sack lösen und zurückschwenken, um den nachfolgenden Sack 18 aufzunehmen.

In der Lagenbewegungseinrichtung 30 ist bevorzugt wenigstens eine Fluiddüse 43 angeordnet, welche vorzugsweise an einem gestellfesten Balken 44 befestigt ist. Mit dieser Fluiddüse 43, die über eine Fluidleitung 45 mit einem unter Überdruck stehenden Fluid beaufschlagbar ist, wird ein Fluid in Richtung des Pfeils 46 gegeben. Das Fluid, vorzugsweise Luft, gelangt direkt auf die obere Kante 47 des Sacks 18, so dass sich dessen beiden Lagen voneinander lösen können. Folglich wird eine Lage des Sacks relativ zu einer zweiten Lage bewegt. Insbesondere wird der Sack 18 zumindest teilweise geöffnet, was in der Figur 2 auch dargestellt ist. Um die Relativbewegung der Lagen des Sacks 18 weiter zu hervorzurufen, sind alternativ oder zusätzlich zu der Fluiddüse Sauger 48 vorgesehen, die oberhalb, also entgegen der Richtung z, der Halteeinrichtung angeordnet sind und ebenfalls von außen an jeweils einer Außenwand des Sacks anlegbar sind. Dazu ist jeder Sauger 48 an einem Träger 49 angeordnet, wobei der Träger gestellfest angeordnet sein kann oder relativ zum Maschinengestell bewegbar sein kann, beispielsweise mittels eines Hebelmechanismus, der jedoch nicht dargestellt ist. Die Sauger 48 können alternativ an Haltebacken 42 der Halteeinrichtung 41 angeordnet sein, so dass die Sauger bereits an den Sackaußenseiten anliegen, wenn die Haltebacken geschlossen worden sind. Da es vorgesehen sein kann, dass die Sauger 48 nur eine kleine Hubbewegung vollführen, können diese als Faltenbalgsauger oder als Wellenbalgsauger ausgestaltet sein, wie es in der Figur 2 auch gezeigt ist. Die Funktionsweise ist die folgende: Nachdem der Sauger 48 an der Außenwand des Sacks 18 anliegt, wird dieser über die Vakuumleitung 50 mit einem Unterdruck beaufschlagt. Sobald die Außenlage sich an den Sauger 48 angelegt hat, so dass zwischen diesen beiden Elementen keine Luft hindurch gesaugt wird, verursacht der weiterhin bestehende Unterdruck ein Zusammenziehen des Saugers, so dass die Außenwand bzw. die betreffende Lage bewegt wird. Wichtig ist, dass während diesem Vorgang die Träger positionsfest verbleiben, also zum Öffnen des Sacks keine Bewegung durchführen. Da dieser Vorgang mit beiden Lagen des Sacks erfolgt, werden auf diese Weise die beiden Lagen voneinander getrennt. Erfolgt währenddessen weiterhin ein Fluideintrag durch die Fluiddüse 43, so erfolgt eine Relativbewegung der Lagen des Sacks nicht nur im Bereich der Sauger, sondern auch im Bereich zwischen den Saugern 48 und dem Haltemittel 41.

Weiterhin ist es, wie in der Figur 2 gezeigt, vorteilhaft, eine Einrichtung 51 zum Ionisieren des Fluidstroms vorzusehen. Hierzu sind zwei Elektroden vorgesehen, die beidseits des Fluidstroms angeordnet sind und zwischen denen eine elektrische Spannung angelegt ist. Auf diese Weise kann der Fluidstrom ionisiert werden, so dass dieser elektrische Aufladungen an den Lagen des Sackes verringern kann. Das führt dazu, dass die Lagen besser voneinander trennbar sind. Die Elektroden können gestellfest angeordnet sein, sind aber bevorzugt direkt mit der Fluiddüse 43 verbunden.

Nachdem der Sack 18 in der Lagenbewegungseinrichtung 30 geöffnet wurde, kann der Fluidstrom unterbrochen werden. Zu diesem Zweck ist ein Ventil 52 in der Fluidleitung 45 vorgesehen, mit welchem der Fluidstrom unterbrechbar ist. Auch der Unterdruck, der auf die Sauger 49 wirkt, wird unterbrochen oder verringert. Nachdem die Greifer 19 den Sack 18 ergriffen haben, kann die Halteeinrichtung 41 von dem Sack 18 gelöst werden. Der Sack 18 kann durch die Greifer 19 nun zur Füllstation 20 transportiert werden, so dass herkömmliche Sauger 22, die auf mittels Hebel 60 bewegbaren Trägern 61 angeordnet sind, den Sack 18 öffnen können. Da die Lagen des Sacks 18 in der Lagenbewegungseinrichtung bereits bereichsweise voneinander gelöst oder relativ zueinander bewegt wurden, erfolgt das Öffnen des Sacks zum Zwecke seiner Befüllung wesentlich zuverlässiger. Im Stand der Technik ist es hingegen zu beobachten, dass die Sauger 22 während des Öffnungsvorgangs den Kontakt zum Sack verlieren oder die beiden Lagen nicht voneinander gelöst bekommen, so dass dieser im Endeffekt nicht geöffnet wird.

Nach dem Öffnen des Sacks 18 kann dieser und/oder der Fülltrichter 62 der Abfülleinrichtung 23 bewegt werden, so dass der Fülltrichter 62 in das Sackinnere 63 hineinragt. Anschließend kann die Befüllung des Sacks erfolgen.

Die **Figur 3** zeigt nun die Ansicht III - III der Figur 2. In dieser Figur sind nun zwei Fluiddüsen 43 zu sehen, die beide auf dem Balken 44 angeordnet sind, wobei diese gegenüber der Richtung z einen Winkel einnehmen. Die Lage der Fluiddüsen kann durch die Pfeile S symbolisiert werden. Diese Richtung kann auch als Hauptströmungsrichtung bezeichnet werden, wobei jedoch vorgesehen ist, dass die Fluidstrom mittels der Fluiddüsen auffächert, was jeweils durch eine Mehrzahl an Pfeilen 46 dargestellt ist. Die beiden Fluiddüsen sind gegenüber der gedachten Mittellinie 64 des Sacks 18 nach außen, also in Richtung der senkrechten Sackkanten, versetzt. Dadurch ist es möglich, den Einflussbereich des Fluidstroms flächenmäßig zu vergrößern und mit Bereich der Mittellinie 64 sogar zu verstärken. Der besseren Übersichtlichkeit wegen sind in der Figur 3 die Einrichtungen 51 zur Ionisierung des Fluidstroms nicht gezeigt. Zu betonen ist allerdings, dass vorzugsweise jeder Fluiddüse 43 zumindest eine solche Einrichtung 51 zugeordnet ist.

Dargestellt sind hingegen die Haltebalken 42 der Halteeinrichtung 41. Es ist beispielhaft gezeigt, dass die Haltebalken 42 nicht einstückig sein müssen, sondern unterbrochen sein können, um dem Sackmaterial im mittleren Bereich eine Öffnungsbewegung zu ermöglichen. In einer Weiterbildung kann dazu vorgesehen sein, dass die Haltebalken in bzw. gegen die Richtung y bewegbar sind, so dass dem Sackmaterial noch zusätzlicher Bewegungsraum gegeben werden kann.

Auch die Sauger 48, von denen nur einer sichtbar ist, können gegenüber der Mittellinie 64 verschoben sein, was anhand der Figur 4 näher erklärt werden wird. Zu erkennen ist zudem, dass die Sauger 48 nahe der oberen Sackkante 66 positioniert sind bzw. diese berühren. Auch eine Überlappung ist möglich. Das heißt, dass der Sauger teilweise über die obere Sackkante hinaus reichen kann.

Die **Figur 4** zeigt die Ansicht IV - IV aus der Figur 3. In dieser Ansicht ist eine weitere Ausführungsform zu erkennen, in der der Sack 18 Seitenfalten 65 umfasst. Weiterhin ist nochmals zu erkennen, dass die Sauger 48 gegenüber der Mittellinie in Richtung der Seitenkanten verschoben sein können. Dieses hat den Zweck, dass sich die Sauger nicht gegenseitig ansaugen, denn in diesem Fall könnte keine Öffnung des Sacks erfolgen.

Weiterhin ist in der Figur 4 zu erkennen, dass die Fluiddüsen 43 um ihre eigene Längsachse gegenüber der durch den Sack 18 aufgespannte Ebene in Richtung R verdreht sein können. Dadurch wird erreicht, dass der Fluidstrom in jedem Falle die Sackkante 66 erreicht, auch wenn die Fluiddüse 43 nicht genau in die durch den Sack 18 aufgespannte Ebene zeigt.

Schließlich ist anhand der Figur 4 noch eine Ausführungsvariante dargestellt, in der die Haltebalken 42 nicht unterbrochen sind, wie es anhand der Figur 3 erläutert wurde, sondern lediglich Aussparungen 67 aufweist, welche ebenfalls es dem Sackmaterial erlauben, sich zu bewegen. In dieser Darstellung sind die Haltebalken 42 als geöffnet dargestellt, was jedoch nicht der Fall zu sein braucht. Dieses dient hier nur der besseren Übersichtlichkeit.

Abschließend ist zu betonen, dass unter den angegebenen Richtungen sowie Richtungsbeziehungen, wie etwa "oben" oder "oberhalb", stets die normalen Richtungen bezogen auf die Schwerkraft zu verstehen sind.

| **Bezugszeichenliste** | |
|---|---|
| 1 | Form-Fill-Seal-Maschine, FFS-Maschine |
| 2 | Tragarm |
| 3 | Wickel |
| 4 | Folie |
| 5 | Transportwalze |
| 6 | Umlenkwalze |
| 7 | Transportwalze |
| 8 8a | Transportwalze |
| 9 | Hebel |
| 10 | Kolben-Zylinder-Einheit |
| 11 | |
| 12 | |
| 13 | Querschweißstation |
| 14 | Parallelogrammanordnung |
| 15 | Vorschubrollenpaar |
| 16 | Querschneidestation |
| 17 | Greifer |
| 18 | Schlauchstück |
| 19 | Greifer |
| 20 | Füllstation |
| 21 | Stationärer Greifer |
| 22 | Sauger |
| 23 | Abfülleinrichtung |
| 24 | |
| 25 | |
| 26 | |
| 27 | Sack |
| 28 | |
| 29 | |
| 30 | Lagenbewegungseinrichtung |
| 31 | |
| 32 | |
| 33 | Schweißbacke |
| 34 | |
| 35 | |
| 36 | |
| 37 | |
| 38 | |
| 39 | |
| 40 | |
| 41 | Halteeinrichtung |
| 42 | Haltebalken |
| 43 | Fluiddüse |
| 44 | Balken |
| 45 | Fluidleitung |
| 46 | Auffächerung des Fluidstroms mittels Fluiddüsen |
| 47 | |
| 48 | Sauger |
| 49 | Sauger |
| 50 | |
| 51 | Einrichtung zur Ionisierung des Fluidstroms |
| 52 | Ventil |
| 53 | |
| 54 | |
| 55 | |
| 56 | |
| 57 | |
| 58 | |
| 59 | |
| 60 | Hebel |
| 61 | Träger |
| 62 | Fülltrichter |
| 63 | Sackinneres |
| 64 | Gedachte Mittellinie |
| 65 | Seitenfalten |
| 66 | Obere Sackkante |
| 67 | Aussparung |
| R | Richtungsangabe |
| y | Richtungsangabe |
| S | Symbolisierung der Lage der Fluiddüsen |

## Patentansprüche

1. Fülleinrichtung zum Befüllen von Säcken (18) mit jeweils einem unverschlossenen oberen Ende und zumindest zwei aufeinander liegenden Lagen, mit einer Füllstation (20) zum Befüllen der Säcke (18),
wobei die Fülleinrichtung wenigstens eine Lagenbewegungseinrichtung (30) zum Bewegen der zumindest einer Lage des Sacks (18) relativ zu der zumindest einen zweiten Lage umfasst, mit welcher auf die Lagen des Sacks (18) einwirkbar ist, wobei die Lagenbewegungseinrichtung (30) der Füllstation (20) vorgeordnet ist,
dass die Lagenbewegungseinrichtung (30) zumindest eine Saugeinrichtung (22, 48, 49) umfasst, welche außenseitig an einer Lage des Sackes (18) angreift und
**dass** zumindest eine Halteeinrichtung (41) vorgesehen ist, mit welcher der Sack (18) in der Lagenbewegungseinrichtung (30) haltbar ist, wobei die Halteeinrichtung unterhalb der Saugeinrichtung (22) an den Sack (18) angreift, wobei sich die Anlagefläche der Halteeinrichtung (41) an den Sack (18) in Querrichtung erstreckt, wobei sich die Halteeinrichtung (41) über mehr als 50 % der Sackbreite erstreckt, **dadurch gekennzeichnet, dass**
die Halteeinrichtung (41) zwei Haltebalken (42) umfasst, von denen jeweils einer an je eine Außenwand des Sackes (18) anlegbar ist.

2. Fülleinrichtung nach Anspruch 1,
**dadurch gekennzeichnet, dass**
die Haltebalken (42) vor und/oder während der Einwirkung der Lagenbewegungseinrichtung (30) ortsfest innerhalb der Fülleinrichtung verbleibt oder mit einem Hub von höchstens 15 mm, vorzugsweise von höchstens 10 mm, innerhalb der Fülleinrichtung bewegbar ist.

3. Fülleinrichtung nach Anspruch 1 oder 2,
**dadurch gekennzeichnet, dass**
die Lagenbewegungseinrichtung wenigstens eine Fluiddüse (43) umfasst, mit welcher ein Strom eines Fluids auf das obere Ende des Sackes (47) gebbar ist.

4. Fülleinrichtung nach einem der vorstehenden Ansprüche,
**dadurch gekennzeichnet, dass**
das Fluid ein Gas, insbesondere Luft, ist, welches vorzugsweise unter Überdruck steht.

5. Fülleinrichtung nach einem der vorstehenden Ansprüche,
**dadurch gekennzeichnet, dass**
die Fluiddüse (43) derart ausgerichtet ist, dass der Fluidstrom (46) zumindest eine Richtungskomponente in Richtung der Sacklängsachse umfasst.

6. Fülleinrichtung nach einem der vorstehenden Ansprüche,
**dadurch gekennzeichnet, dass**
wenigstens eine Elektrode (51) vorgesehen ist, mit welcher der Fluidstrom (46) mit einer elektrischen Spannung beaufschlagbar ist.

7. Fülleinrichtung nach dem vorstehenden Anspruch,
**dadurch gekennzeichnet, dass**
die Elektrode (51) stromabwärts des Fluidstrom (46) dem Austritt der Fluiddüse (43) nachgeordnet ist.

8. Fülleinrichtung nach einem der vorstehenden Ansprüche,
**dadurch gekennzeichnet, dass**
wenigstens ein Ventil (52) vorgesehen ist, mit welchem der Fluidstrom (46) von einer Überdruckquelle durchleitbar und/oder unterbrechbar ist, um einen Fluidstoß erzeugen zu können.

9. Fülleinrichtung nach einem der vorstehenden Ansprüche,
**dadurch gekennzeichnet, dass**
eine Transporteinrichtung zum Transport des Sacks (18) von der Lagenbewegungseinrichtung (30) zur Füllstation (20) vorgesehen ist, wobei während des Transports des Sackes (18) zur Füllstation (20) das Innere des Sackes (18) werkzeugfrei ist.

10. Fülleinrichtung nach einem der vorstehenden Ansprüche,
**dadurch gekennzeichnet, dass**
die Saugeinrichtung (22, 48, 49) die obere Kante des Sacks (47) berührt oder mit der oberen Kante des Sacks (47) überlappt.

11. Fülleinrichtung nach einem der vorstehenden Ansprüche,
**dadurch gekennzeichnet, dass**
auf jeder Seite des Sackes (18) zumindest eine Saugeinrichtung (22, 48, 49) vorgesehen ist, welche vorzugsweise in der Ebene des Sacks (18) zueinander versetzt sind.

12. Fülleinrichtung nach einem der vorstehenden Ansprüche,
**dadurch gekennzeichnet, dass**
die Saugeinrichtung (22, 48, 49) ein Faltenbalgsauger ist.

13. Fülleinrichtung nach einem der vorstehenden Ansprüche,
**dadurch gekennzeichnet, dass**
die Saugeinrichtung (22, 48, 49) an zumindest einem Tragelement (61) angeordnet ist, wobei das Tragelement (61) zumindest während der Einwirkung der Lagenbewegungseinrichtung (30) ortsfest innerhalb der Fülleinrichtung verbleibt.

14. Fülleinrichtung nach einem der vorstehenden Ansprüche,
**dadurch gekennzeichnet, dass**
die Haltebalken (42) eine Unterbrechung, insbesondere im Bereich einer Saugeinrichtung, und/oder wenigstens eine Aussparung umfasst.

15. Fülleinrichtung nach einem der vorstehenden Ansprüche,
**dadurch gekennzeichnet, dass**
in der Lagenbewegungseinrichtung (30) zusätzlich eine Kühleinrichtung (31) zur Kühlung der Bodennaht des Sacks vorgesehen ist.

16. Verfahren zum Befüllen von Säcken (18) mit jeweils einem unverschlossenen oberen Ende und zumindest zwei aufeinander liegenden Lagen, wobei das Befüllen in einer Füllstation (20) erfolgt,
wobei mit wenigstens einer Lagenbewegungseinrichtung (30) auf zumindest eine Lage des Sacks (18) eingewirkt wird, um diese Lage relativ zu der zumindest einen zweiten Lage zu bewegen, wobei die Lagenbewegungseinrichtung (30) der Füllstation (20) vorgeordnet ist,
**dadurch gekennzeichnet,**
**dass** mit zumindest einer Saugeinrichtung (22, 48, 49) der Lagenbewegungseinrichtung (30) außenseitig an einer Lage des Sackes (18) angegriffen wird und
**dass** mit zumindest einer Halteeinrichtung (41) der Sack (18) in der Lagenbewegungseinrichtung (30) gehalten wird, wobei die Halteeinrichtung (41) unterhalb der Saugeinrichtung (22, 48, 49) an den Sack (18) angreift, wobei sich die Anlagefläche der Halteeinrichtung (41) an den Sack (18) in Querrichtung erstreckt, wobei sich die Halteeinrichtung (41) über mehr als 50% der Sackbreite erstreckt. wobei die Halteeinrichtung (41) zwei Haltebalken (42) umfasst, von denen jeweils einer an je eine Außenwand des Sackes (18) angelegt wird.

17. Verfahren nach Anspruch 16,
**dadurch gekennzeichnet, dass**
der Abstand der beiden Seitenkanten des Sacks (18) vor und/oder während der Einwirkung der Lagenbewegungseinrichtung (30) konstant gehalten oder um höchstens 15 mm, vorzugsweise um höchstens 10 mm, verringert wird.

18. Form-Fill-Seal-Einrichtung (1), umfassend
- eine Sackbildungseinrichtung, mit welcher aus einem Schlauchmaterial (4) nacheinander Schlauchstücke (18) vereinzelbar sind, deren untere Enden mit jeweils einem Boden versehbar sind, um oben offene Säcke zu bilden,
- eine Fülleinrichtung zum sukzessiven Abfüllen eines Produkts in die Säcke,
- eine Verschließeinrichtung (26), mit welcher die oberen Öffnungen der Säcke verschließbar sind
- Halteeinrichtungen (41), mit welchen die Säcke (27) innerhalb wenigstens einer der vorgenannten Einrichtungen haltbar ist
- Transporteinrichtungen (24), mit welchen die Säcke (27) zwischen den einzelnen vorgenannten Einrichtungen einzeln verbringbar sind,
**dadurch gekennzeichnet, dass**
die Fülleinrichtung nach einem der Ansprüche 1 bis 15 ausgebildet ist.

## Claims

1. Filling apparatus for filling bags (18), each having an unsealed upper end and at least two layers lying on top of each other, with a filling station (20) for filling the bags (18),
wherein the filling apparatus comprises at least one layer moving apparatus (30) for moving the at least one layer of the bag (18) relative to the at least one second layer, with which the layers of the bag (18) can be acted upon, wherein the layer moving apparatus (30) is arranged upstream of the filling station (20),
**in that** the layer moving apparatus (30) comprises at least one suction apparatus (22, 48, 49) which engages with the outside of a layer of the bag (18), and
**in that** at least one holding apparatus (41) is provided, with which the bag (18) can be held in the layer moving apparatus (30), wherein the holding apparatus engages with the bag (18) below the suction apparatus (22), wherein the contact surface of the holding apparatus (41) on the bag (18) extends in transverse direction, wherein the holding apparatus (41) extends over more than 50% of the bag width, **characterized in that** the holding apparatus (41) comprises two holding bars (42), each of which can be placed against an outer wall of the bag (18).

2. Filling apparatus according to claim 1,
**characterized in that**
the holding bars (42) remain stationary inside the filling apparatus before and/or during the action of the layer moving apparatus (30) or can be moved inside the filling apparatus by a stroke of at most 15 mm, preferably at most 10 mm.

3. Filling apparatus according to claim 1 or 2,
**characterized in that**
the layer moving apparatus comprises at least one fluid nozzle (43) by which a stream of fluid can be applied to the upper end of the bag (47).

4. Filling apparatus according to any one of the preceding claims,
**characterized in that**
the fluid is a gas, in particular air, which is preferably under overpressure.

5. Filling apparatus according to any one of the preceding claims,
**characterized in that**
the fluid nozzle (43) is aligned such that the fluid stream (46) comprises at least one directional component in the direction of the longitudinal axis of the bag.

6. Filling apparatus according to any one of the preceding claims,
**characterized in that**
at least one electrode (51) is provided, by which the fluid stream (46) can be subjected to electric voltage.

7. Filling apparatus according to the preceding claim,
**characterized in that**
the electrode (51) is arranged downstream of the fluid stream (46) after the outlet of the fluid nozzle (43).

8. Filling apparatus according to any one of the preceding claims,
**characterized in that**
at least one valve (52) is provided, which the fluid stream (46) from an overpressure source can pass through and/or be interrupted in order to be able to generate a fluid surge.

9. Filling apparatus according to any one of the preceding claims,
**characterized in that**
a transport apparatus is provided for transporting the bag (18) from the layer moving apparatus (30) to the filling station (20), wherein during the transport of the bag (18) to the filling station (20), the interior of the bag (18) is tool-free.

10. Filling apparatus according to any one of the preceding claims,
**characterized in that**
the suction apparatus (22, 48, 49) touches the upper edge of the bag (47) or overlaps the upper edge of the bag (47).

11. Filling apparatus according to any one of the preceding claims,
**characterized in that**
at least one suction apparatus (22, 48, 49) is provided on each side of the bag (18), which are preferably offset from each other in the plane of the bag (18).

12. Filling apparatus according to any one of the preceding claims,
**characterized in that**
the suction apparatus (22, 48, 49) is a bellows suction apparatus.

13. Filling apparatus according to any one of the preceding claims,
**characterized in that**
the suction apparatus (22, 48, 49) is arranged on at least one support element (61), wherein the support element (61) remains stationary inside the filling apparatus at least during the action of the layer moving apparatus (30).

14. Filling apparatus according to any one of the preceding claims,
**characterized in that**
the holding bars (42) comprise an interruption, in particular in the region of a suction apparatus, and/or at least one recess.

15. Filling apparatus according to any one of the preceding claims,
**characterized in that**
a cooling apparatus (31) for cooling the bottom seam of the bag is additionally provided in the layer moving apparatus (30).

16. Method for filling bags (18) each having an unsealed upper end and at least two layers lying on top of each other, wherein
the filling takes place in a filling station (20),
wherein at least one layer moving apparatus (30) acts on at least one layer of the bag (18) in order to move this layer relative to the at least one second layer, wherein the layer moving apparatus (30) is arranged upstream of the filling station (20),
**characterized in,**
**that** at least one suction apparatus (22, 48, 49) of the layer moving apparatus (30) engages externally on a layer of the bag (18) and
**that** at least one holding apparatus (41) holds the bag (18) in the layer moving apparatus (30), wherein the holding apparatus (41) engages on the bag (18) below the suction apparatus (22, 48, 49), wherein the contact surface of the holding apparatus (41) extends on the bag (18) in transverse direction, wherein the holding apparatus (41) extends over more than 50% of the bag width, wherein the holding apparatus (41) comprises two holding bars (42), one of which is applied to each outer wall of the bag (18) respectively.

17. Method according to claim 16,
**characterized in that**
the distance between the two side edges of the bag (18) is kept constant or reduced by a maximum of 15 mm, preferably by a maximum of 10 mm, before and/or during the action of the layer moving apparatus (30).

18. Form-fill-seal apparatus (1) comprising
- a bag forming apparatus by which pieces of tubing (18) can be separated one after the other from a tubular material (4), the lower ends of which can be provided with a bottom in each case to form bags that open at the top,
- a filling apparatus for successively filling a product into the bags,
- a sealing apparatus (26) by which the upper openings of the bags can be sealed,
- holding apparatuses (41) by which the bags (27) can be held inside at least one of the aforementioned apparatuses,
- transport apparatuses (24) by which the bags (27) can be transported individually between the individual aforementioned apparatuses,
**characterized in that**
the filling apparatus is configured according to any one of claims 1 to 15.

## Revendications

1. Dispositif de remplissage pour le remplissage de sacs (18) avec respectivement une extrémité supérieure non fermée et au moins deux couches reposant l'une sur l'autre, avec une station de remplissage (20) pour le remplissage des sacs (18),
dans lequel le dispositif de remplissage comprend au moins un dispositif de déplacement de couche (30) pour le déplacement de l'au moins une couche du sac (18) par rapport à l'au moins une seconde couche, avec lequel on peut agir sur les couches du sac (18), dans lequel le dispositif de déplacement de couche (30) est agencé en amont de la station de remplissage (20),
**en ce que** le dispositif de déplacement de couche (30) comprend au moins un dispositif d'aspiration (22, 48, 49) qui agit côté extérieur sur une couche du sac (18) et
**en ce qu'** au moins un dispositif de retenue (41) est prévu, avec lequel le sac (18) peut être maintenu dans le dispositif de déplacement de couche (30), dans lequel le dispositif de retenue agit en dessous du dispositif d'aspiration (22) sur le sac (18), dans lequel la surface d'appui du dispositif de retenue (41) s'étend sur le sac (18) dans le sens transversal, dans lequel le dispositif de retenue (41) s'étend sur plus de 50 % de la largeur de sac, **caractérisé en ce que** le dispositif de retenue (41) comprend deux barres de retenue (42), dont respectivement une peut être posée sur chaque paroi extérieure du sac (18).

2. Dispositif de remplissage selon la revendication 1,
**caractérisé en ce que**
la barre de retenue (42) reste avant et/ou pendant l'action du dispositif de déplacement de couche (30) fixement à l'intérieur du dispositif de remplissage ou peut être déplacée avec une course d'au plus 15 mm, de préférence d'au plus 10 mm, à l'intérieur du dispositif de remplissage.

3. Dispositif de remplissage selon la revendication 1 ou 2,
**caractérisé en ce que**
le dispositif de déplacement de couche comprend au moins une buse de fluide (43), avec laquelle un courant d'un fluide peut être amené sur l'extrémité supérieure du sac (47).

4. Dispositif de remplissage selon l'une quelconque des revendications précédentes,
**caractérisé en ce que**
le fluide est un gaz, en particulier de l'air qui est de préférence sous surpression.

5. Dispositif de remplissage selon l'une quelconque des revendications précédentes,
**caractérisé en ce que**
la buse de fluide (43) est orientée de telle manière que le courant de fluide (46) comprenne au moins une composante directionnelle en direction de l'axe longitudinal de sac.

6. Dispositif de remplissage selon l'une quelconque des revendications précédentes,
**caractérisé en ce que**
au moins une électrode (51) est prévue, avec laquelle le courant de fluide (46) peut être alimenté en une tension électrique.

7. Dispositif de remplissage selon la revendication précédente,
**caractérisé en ce que**
l'électrode (51) est agencée en aval de la sortie de la buse de fluide (43) en aval du courant de fluide (46).

8. Dispositif de remplissage selon l'une quelconque des revendications précédentes,
**caractérisé en ce que**
au moins une soupape (52) est prévue, avec laquelle le courant de fluide (46) peut être conduit et/ou interrompu par une source de surpression afin de pouvoir générer une impulsion de fluide.

9. Dispositif de remplissage selon l'une quelconque des revendications précédentes,
**caractérisé en ce que**
un dispositif de transport est prévu pour le transport du sac (18) du dispositif de déplacement de couche (30) à la station de remplissage (20), dans lequel pendant le transport du sac (18) vers la station de remplissage (20), l'intérieur du sac (18) est exempt d'outil.

10. Dispositif de remplissage selon l'une quelconque des revendications précédentes,
**caractérisé en ce que**
le dispositif d'aspiration (22, 48, 49) touche l'arête supérieure du sac (47) ou recouvre l'arête supérieure du sac (47).

11. Dispositif de remplissage selon l'une quelconque des revendications précédentes,
**caractérisé en ce que**
au moins un dispositif d'aspiration (22, 48, 49) est prévu de chaque côté du sac (18), lesquels sont de préférence décalés dans le plan du sac (18) l'un par rapport à l'autre.

12. Dispositif de remplissage selon l'une quelconque des revendications précédentes,
**caractérisé en ce que**
le dispositif d'aspiration (22, 48, 49) est une ventouse à soufflet.

13. Dispositif de remplissage selon l'une quelconque des revendications précédentes,
**caractérisé en ce que**
le dispositif d'aspiration (22, 48, 49) est agencé au niveau d'au moins un élément porteur (61), dans lequel l'élément porteur (61) reste au moins pendant l'action du dispositif de déplacement de couche (30) fixement à l'intérieur du dispositif de remplissage.

14. Dispositif de remplissage selon l'une quelconque des revendications précédentes,
**caractérisé en ce que**
la barre de retenue (42) comprend une interruption, en particulier dans la zone d'un dispositif d'aspiration et/ou au moins un évidement.

15. Dispositif de remplissage selon l'une quelconque des revendications précédentes,
**caractérisé en ce que**
en outre un dispositif de refroidissement (31) est prévu dans le dispositif de déplacement de couche (30) pour le refroidissement du cordon de fond du sac.

16. Procédé de remplissage de sacs (18) avec respectivement une extrémité supérieure non fermée et au moins deux couches reposant l'une sur l'autre, dans lequel
le remplissage est effectué dans une station de remplissage (20),
dans lequel on agit sur au moins une couche du sac (18) avec au moins un dispositif de déplacement de couche (30) afin de déplacer cette couche par rapport à l'au moins une seconde couche, dans lequel le dispositif de déplacement de couche (30) est agencé en amont de la station de remplissage (20),
**caractérisé**
**en ce qu'**on agit avec au moins un dispositif d'aspiration (22, 48, 49) du dispositif de déplacement de couche (30) côté extérieur sur une couche du sac (18) et
**en ce que** le sac (18) est maintenu avec au moins un dispositif de retenue (41) dans le dispositif de déplacement de couche (30), dans lequel le dispositif de retenue (41) agit en dessous du dispositif d'aspiration (22, 48, 49) sur le sac (18), dans lequel la surface d'appui du dispositif de retenue (41) s'étend sur le sac (18) dans le sens transversal, dans lequel le dispositif de retenue (41) s'étend sur plus de 50 % de la largeur de sac, **caractérisé en ce que** le dispositif de retenue (41) comprend deux barres de retenue (42), dont respectivement une est posée sur chaque paroi extérieure du sac (18).

17. Procédé selon la revendication 16,
**caractérisé en ce que**
la distance des deux arêtes latérales du sac (18) est maintenue constante ou est réduite d'au plus 15 mm, de préférence d'au plus 10 mm avant et/ou pendant l'action du dispositif de déplacement de couche (30).

18. Dispositif de formage-remplissage-scellage (1) comprenant
- un dispositif de formation de sac, avec lequel des pièces de tuyau (18) peuvent être séparées d'un matériau de tuyau (4) les unes après les autres, dont les extrémités inférieures peuvent être pourvues respectivement d'un fond afin de former des sacs ouverts vers le haut,
- un dispositif de remplissage pour le remplissage successif d'un produit dans les sacs,
- un dispositif de fermeture (26), avec lequel les ouvertures supérieures des sacs peuvent être fermées
- des dispositifs de retenue (41), avec lesquels les sacs (27) peuvent être maintenus à l'intérieur au moins d'un des dispositifs précités
- des dispositifs de transport (24), avec lesquels les sacs (27) peuvent être amenés individuellement entre les dispositifs précités individuels,
**caractérisé en ce que**
le dispositif de remplissage est formé selon l'une quelconque des revendications 1 à 15.
